# EUROPÄISCHE PATENTSCHRIFT

(11) **EP 2 051 033 B1**
(45) Veröffentlichungstag und Bekanntmachung des Hinweises auf die Patenterteilung: **27.01.2010**
(21) Anmeldenummer: 07020309.6
(22) Anmeldetag: 17.10.2007
(51) Int. Cl.: F28D 19/04, F28G 9/00

(54) **Regenerativ-Wärmetauscher**
Regenerative heat exchanger
Echangeur thermique régénératif

(43) Veröffentlichungstag der Anmeldung: 22.04.2009
(73) Patentinhaber: Balcke-Dürr GmbH, 57482 Wenden (DE)
(72) Erfinder: Flender, Manfred, 57258 Freudenberg (DE)
(74) Vertreter: Lang, Friedrich

(56) Entgegenhaltungen:
- DE-A1- 3 619 396
- DE-A1- 4 442 055
- JP-A- 9 133 495
- US-A- 5 366 561
- US-A- 6 065 528

## Beschreibung

Die Erfindung betrifft einen Regenerativ-Wärmetauscher für im Wärmeaustausch miteinander stehende Gasströme, wobei der Wärmeaustausch über einen dauernd in alle beteiligten Gasströme eintauchenden Zwischenspeicher erfolgt, der von einem an seinem freien Ende Spritzdüsen tragenden, schwenkbaren Blasarm reinigbar ist, wobei eine Lagerachse des Blasarms parallel zur Strömungsrichtung der Gasströme im Bereich des Zwischenspeichers angeordnet ist und mit ihrer gedachten Verlängerung den Zwischenspeicher durchdringt.

Bei Wärmeprozessen in industriellen Anlagen fallen häufig große Abgasmengen mit erheblichen Wärmeinhalten an, deren Rückgewinnung bei allgemein steigenden Energiekosten wirtschaftliche Vorteile bringt. Dies ist beispielsweise bei der Elektrizitätserzeugung, bei chemischen Prozessen oder auch bei der Nahrungsmittelverarbeitung oft der Fall. Zur Rückgewinnung von Wärme aus Abgas wird dieses dabei beispielsweise im Gegenstrom zu einem Frischluftstrom durch einen Zwischenspeicher geführt, der die Form einer langsam rotierenden Scheibe hat. Dieser Zwischenspeicher nimmt auf einer Seite Wärme aus dem Abgas auf und heizt mit dieser Wärme auf seiner anderen Seite einen kühleren Gasstrom, beispielsweise Verbrennungsluft, auf.

Dabei wird unvermeidbar der Zwischenspeicher verschmutzt, so dass seine Wirksamkeit nachlässt. Demzufolge ist es erforderlich, die Zwischenspeicher von Zeit zu Zeit zu reinigen. Dies geschieht beispielsweise gemäß DE 44 42 055 A1, Fig. 4, unter Einsatz eines Schwenkarms, der kürzer ist als der Radius des Zwischenspeichers. Der Schwenkarm trägt auf seinem freien Ende auf den Zwischenspeicher gerichtete Düsen. Diese Düsen spritzen in der Strömungsrichtung des Abgases Reinigungsflüssigkeit auf die Heizflächen des Zwischenspeichers, so dass Verunreinigungen gelöst und fortgespült werden.

Nachteilig ist hierbei, dass zwar die stromaufgerichtete Speicherseite gereinigt und gespült wird, dass aber die Spülung einseitig erfolgt, so dass sich bereits gelöste Verunreinigungen an anderer Stelle wieder ablagern können. Das kann auch durch einen an anderer Stelle angeordneten zweiten Schwenkarm nicht zuverlässig verhindert werden, weil dieser zweite Schwenkarm infolge der langsamen Rotation des Zwischenspeichers mit erheblicher Zeitverzögerung wirksam wird.

Der Erfindung liegt daher die **Aufgabe** zugrunde eine zuverlässige Entfernung von Verunreinigungen aus dem Bereich des Zwischenspeichers zu gewährleisten und dadurch einen möglichst großen Zeitintervall zwischen aufeinander folgenden Spülungen zu ermöglichen.

Diese Aufgabe wird erfindungsgemäß dadurch gelöst, dass zwei spiegelbildlich zum Zwischenspeicher angeordnete Blasarme mit mindestens je einer Düse für Druckluft und für Druckwasser vorgesehen sind. Dadurch werden auf der stromauf im Gasstrom von dem Zwischenspeicher gelöste Verunreinigungen angetrieben von Spülstrahlen aus stromab vom Zwischenspeicher liegenden Düsen sicher aus dessen Bereich entfernt.

Zum Schutz gegen Korrosion sind die Lager der Blasarme vorteilhafterweise abgekapselt gegen die beteiligten Gasströme zwischen dem Außenrand des scheibenförmig gestalteten Zwischenspeichers und dessen Mittelachse angeordnet. Dabei ist zweckmäßigerweise der Abstand der Lager vom Außenrand des Zwischenspeichers deutlich kleiner als der Abstand von dessen Mittelachse und fluchten dabei die Lager der beiden Blasarme miteinander. Diese Lageranordnung führt zu kurzen Blasarmen und führt dadurch auch bei hohen Drücken von Druckluft und Druckwasser selbst bei nicht unerheblichen Rückstoßkräften an den Düsen nur zu gut beherrschbaren Lagerkräften.

Die Zuleitungskanäle für Spülmittel zu den Düsen sind zweckmäßig konzentrisch zueinander angeordnet und die Blasarme sind in Richtung auf ihr freies Ende stufenweise verjüngt.

Zweckmäßigerweise dient ein achsparallel zur Strömungsrichtung der Gasströme abgewinkelter Teil der Blasarme zu deren Führung in zwei Lagern. Die Lager sind vorteilhafterweise als Wälzlager ausgeführt und die maximalen Auslenkungen der Blasarme führen deren freien Enden bis an den äußeren und den inneren Rand des Zwischenspeichers.

Durch die spiegelbildliche Anordnung von zwei Blasarmen ist einerseits eine gute Reinigung und darüber hinaus ein sicherer Abtransport von gelösten Verunreinigungen gewährleistet und ein großer zeitlicher Abstand zwischen aufeinander folgenden Reinigungsprozessen ermöglicht.

Ein Ausführungsbeispiel eines Regenerativ-Wärmetauschers ist in einer Zeichnung dargestellt. Dabei zeigt:
- Fig. 1:: Einen Schnitt, und
- Fig. 2:: eine Draufsicht ohne die oberen Kanalabschnitte für die Gasströme.

Ein Rahmen 1 umfasst einen Zwischenspeicher 2, der über eine Welle 3 drehbar im Rahmen 1 gelagert ist. Ein Gehäuse 4 umhüllt den Zwischenspeicher 2 und ist auf seinem gesamten Umfang diesem gegenüber durch Dichtlippen 5 abgedichtet. Der in der Zeichnung links liegende Teil des Zwischenspeichers 2 wird von unten nach oben von einem heißen Gasstrom 6 durchströmt, so dass jeweils der in diesem Teil liegende Abschnitt des Zwischenspeichers 2 aufgeheizt wird.

Der Zwischenspeicher 2 wird auf nicht näher dargestellte Art und Weise langsam in Richtung eines Pfeiles 7 gedreht, so dass der aufgeheizte Teil des Zwischenspeichers 2 langsam in den in der Zeichnung rechts liegenden Teil des Gehäuses 4 wandert. Dieser Teil des Gehäuses 4 wird von oben nach unten von einem kalten Gasstrom 8 passiert, an den der Zwischenspeicher 2 die aus dem Gasstrom 6 aufgenommene Wärme abgibt, so dass der nunmehr aufgeheizte Gasstrom 8, beispielsweise als Verbrennungsluft, einer Feuerung zugeführt werden kann. Der abgekühlte Abschnitt des Zwischenspeichers 2 wandert weiter und nimmt im links liegenden Teil des Gehäuses 4 erneut Wärme aus dem Gasstrom 6 auf und ein neuer Zyklus des Wärmeaustauschs beginnt.

Der Zwischenspeicher 2 ist im Wesentlichen aus parallel zu den Gasströmen 6 und 8 angeordneten, im einzelnen nicht dargestellten, Lamellen aus einem gut wärmeleitenden Werkstoff zusammengesetzt und setzt den Gasströmen 6 und 8 nur einen sehr geringen Widerstand entgegen. Trotzdem wird der Zwischenspeicher 2 im Betrieb verunreinigt, so dass seine Wärmeaufnahme ebenso wie seine Fähigkeit diese wieder abzugeben, beeinträchtigt wird. Daraus ergibt sich die Notwendigkeit, den Zwischenspeicher 2 während des Betriebs in periodischen Abständen zu reinigen. Zu diesem Zweck sind Blasarme 9 vorgesehen, die mit ihren freien Enden zwischen dem äußeren Rand 10 und dem inneren Rand 11 des Zwischenspeichers 2 hin- und herschwenkbar sind.

An ihren freien Enden tragen die Blasarme 9 Düsen 12. So sind beispielsweise am Ende des eingangsseitig für den Gasstrom 6 angeordneten Blasarm 9 zwei Düsenplatten 12 vorgesehen, davon je eine Niederdruck-Düsenplatte und Hochdruck-Düsenplatte. Eine Niederdruck-Düsenplatte ist geeignet für Dampf, Druckluft und Wasser. Eine Hochdruck-Düsenplatte ist geeignet für Wasser. Auf diese Weise können praktisch alle im Normalbetrieb auftretenden Verschmutzungen gelöst, abgespült und gegebenenfalls auch zerkleinert werden. Diese Verschmutzungen werden dann quer durch den Zwischenspeicher 2 mitgenommen, wobei auf dem ausgangsseitig von dem Zwischenspeicher 2 auf dem zweiten Blasarm vorgesehene Düsen 12 zuverlässig verhindern, dass sich die Verschmutzungen erneut festsetzen. Auf den Blasarmen können Düsen beidseitig gleich angeordnet werden.

Die beiden spiegelbildlich über und unter dem Zwischenspeicher 2 angeordneten Blasarme 9 mit ihren Düsen 12 reinigen die Oberfläche der den Zwischenspeicher 2 bildenden Elemente, so dass deren Wirksamkeit ohne eine Betriebsunterbrechung wiederhergestellt ist. Die gelösten Verunreinigungen werden auch nach dem Austritt aus dem Zwischenspeicher 2 mitgenommen und werden falls erforderlich in einem nachgeschalteten Filter aus dem Abgas abgeschieden und ohne Schaden für die Umwelt beseitigt.

Um ein Ablösen auch von verkrusteten Verunreinigungen zu gewährleisten, wird Druckwasser mit bis zu einigen 100 bar eingesetzt, so dass an der Düse 12 für Druckwasser eine nicht unerheblich Rückstoßkraft auftritt. Diese sicher aufzunehmen und gleichzeitig ein Verkanten des Blasarms 9 auszuschließen, sind Lager 13 mit einem Lagerabstand voneinander vorgesehen.

Regenerative Wärmetauscher 2 der erfindungsgemäßen Art sind in praktisch allen Anlagen einsetzbar, aus denen ein aufgeheiztes Abgas an die Umgebung abgegeben wird. Dabei ermöglichen derartige Wärmetauscher 2 eine Rückgewinnung von Wärmeenergie und sind gleichzeitig als Ansatzpunkte für Filter zweckmäßig. Neben einem wirtschaftlichen Gewinn ermöglichen sie also auch eine Schonung der Umwelt.

## Patentansprüche

1. Regenerativ-Wärmetauscher für im Wärmeaustausch miteinander stehende Gasströme (6, 8), wobei der Wärmeaustausch über einen dauernd in alle beteiligten Gasströme (6, 8) eintauchenden Zwischenspeicher (2) erfolgt, der von einem an seinem freien Ende Spritzdüsen (12) tragenden schwenkbaren Blasarm (9) reinigbar ist, wobei eine Lagerachse des Blasarms (9) achsparallel zur Strömungsrichtung der Gasströme (6, 8) im Bereich des Zwischenspeichers (2) angeordnet ist und mit ihrer gedachten Verlängerung den Zwischenspeicher (2) durchdringt,
**dadurch gekennzeichnet,**
**dass** der Zwischenspeicher (2) eine Symmetrieachse für zwei sich spiegelbildlich gegenüberliegende Blasarme (9) mit mindestens je einer Düse (12) für Druckluft und für Druckwasser bildet.

2. Regenerativ-Wärmetauscher nach Anspruch 1,
**dadurch gekennzeichnet,**
**dass** Achsen von Lagern (13) der Blasarme (9) abgekapselt gegen die beteiligten Gasströme (6, 8) zwischen dem Außenrand (10) des scheibenförmig gestalteten Zwischenspeichers (2) und dessen Mittelachse liegen.

3. Regenerativ-Wärmetauscher nach Anspruch 2,
**dadurch gekennzeichnet,**
**dass** der Abstand der Lager (13) vom Außenrand (10) des Zwischenspeichers (2) deutlich kleiner ist, als der Abstand von dessen Mittelachse.

4. Regenerativ-Wärmetauscher nach Anspruch 3,
**dadurch gekennzeichnet,**
**dass** die Achsen der Lager (13) der beiden Blasarme (9) miteinander fluchten.

5. Regenerativ-Wärmetauscher nach Anspruch 1,
**dadurch gekennzeichnet,**
**dass** Zuleitungskanäle innerhalb der Blasarme (9) zu den Düsen (12) konzentrisch zueinander angeordnet sind..

6. Regenerativ-Wärmetauscher nach Anspruch 5,
**dadurch gekennzeichnet,**
**dass** sich die Blasarme (9) in Richtung auf ihr freies Ende stufenweise verjüngen.

7. Regenerativ-Wärmetauscher nach Anspruch 6,
**dadurch gekennzeichnet,**
**dass** ein Zuleitungskanal für Druckwasser konzentrisch im Blasarm (9) angeordnet ist.

8. Regenerativ-Wärmetauscher nach Anspruch 4,
**dadurch gekennzeichnet,**
**dass** ein achsparallel zur Strömungsrichtung der Gasströme (6, 8) abgewinkelter Teil der Blasarme (9) von zwei Lagern (13) geführt ist.

9. Regenerativ-Wärmetauscher nach Anspruch 8,
**dadurch gekennzeichnet,**
**dass** die Lager (13) als Wälzlager ausgeführt sind.

10. Regenerativ-Wärmetauscher nach Anspruch 3,
**dadurch gekennzeichnet,**
**dass** die maximalen Auslenkungen der Blasarme (9) bis an den äußeren (10) und den inneren (11) Rand des Zwischenspeichers (2) führen.

## Claims

1. A regenerative heat exchanger for gas streams (6, 8) in heat exchange with one another, the heat exchange occurring via a buffer (2) continuously immersed in all participating gas streams (6, 8), which is cleanable by a pivotable blowing arm (9) carrying spray nozzles (12) on its free end, a bearing axis of the blowing arm (9) being arranged axially parallel to the direction of flow of the gas streams (6, 8) in the area of the buffer (2) and its imaginary extension penetrating the buffer (2),
**characterized in that** the buffer (2) forms an axis of symmetry for two blowing arms (9), lying in a mirror image opposite to one another, each having at least one nozzle (12) for compressed air and for pressurized water.

2. The regenerative heat exchanger according to Claim 1,
**characterized in that** axes of the bearings (13) of the blowing arms (9) lie between the outside edge (10) of the disc-shaped buffer (2) and its central axis, encapsulated from the participating gas streams (6, 8).

3. The regenerative heat exchanger according to Claim 2,
**characterized in that** the distance of the bearings (13) from the outside edge (10) of the buffer (2) is significantly less than the distance from its central axis.

4. The regenerative heat exchanger according to Claim 3,
**characterized in that** the axes of the bearings (13) of the two blowing arms (9) are aligned with one another.

5. The regenerative heat exchanger according to Claim 1,
**characterized in that** supply channels within the blowing arms (9) to the nozzles (12) are arranged concentrically to one another.

6. The regenerative heat exchanger according to Claim 5,
**characterized in that** the blowing arms (9) gradually taper off toward their free end.

7. The regenerative heat exchanger according to Claim 6,
**characterized in that** a supply channel for pressurized water is arranged concentrically in the blowing arm (9).

8. The regenerative heat exchanger according to Claim 4,
**characterized in that** a part of the blowing arm (9) angled axially-parallel to the direction of flow of the gas streams (6, 8) is guided by two bearings (13).

9. The regenerative heat exchanger according to Claim 8,
**characterized in that** the bearings (13) are implemented as roller bearings.

10. The regenerative heat exchanger according to Claim 3,
**characterized in that** the maximum excursions of the blowing arms (9) lead up to the outside (10) and the inside (11) edges of the buffer (2).

## Revendications

1. Échangeur de chaleur à régénération pour des flux de gaz (6, 8) réalisant entre eux un échange de chaleur, dans lequel l'échange de chaleur est réalisé par l'intermédiaire d'un accumulateur intermédiaire (2) plongeant en permanence dans tous les flux de gaz (6, 8) participants, qui peut être nettoyé par un bras de soufflage pivotant (9) portant à son extrémité libre des buses d'injection (12), un axe de support du bras de soufflage (9) étant disposé parallèlement à l'axe du sens de circulation des flux de gaz (6, 8) au niveau de l'accumulateur intermédiaire (2) et traversant l'accumulateur intermédiaire (2) par son prolongement imaginaire,
**caractérisé en ce que** l'accumulateur intermédiaire (2) forme un axe de symétrie pour deux bras de soufflage (9) possédant chacun au moins une buse (12) pour de l'air comprimé et de l'eau sous pression, qui se font face en miroir.

2. Échangeur de chaleur à régénération selon la revendication 1,
**caractérisé en ce que** les axes des paliers (13) des bras de soufflage (9) sont disposés de façon isolée des flux de gaz (6, 8) participants entre le bord extérieur (10) de l'accumulateur intermédiaire (2) en forme de plaque et son axe médian.

3. Échangeur de chaleur à régénération selon la revendication 2,
**caractérisé en ce que** la distance entre les paliers (13) et le bord extérieur (10) de l'accumulateur intermédiaire (2) est nettement plus petite que la distance par rapport à l'axe médian de celui-ci.

4. Échangeur de chaleur à régénération selon la revendication 3,
**caractérisé en ce que** les axes des paliers (13) des deux bras de soufflage (9) sont alignés l'un sur l'autre.

5. Échangeur de chaleur à régénération selon la revendication 1,
**caractérisé en ce que** des canaux d'alimentation allant vers les buses (12) sont disposés de façon concentrique l'un par rapport à l'autre à l'intérieur des bras de soufflage (9).

6. Échangeur de chaleur à régénération selon la revendication 5,
**caractérisé en ce que** les bras de soufflage (9) se resserrent en gradins vers leur extrémité libre.

7. Échangeur de chaleur à régénération selon la revendication 6,
**caractérisé en ce qu'**un canal d'alimentation pour de l'eau sous pression est disposé de façon concentrique dans le bras de soufflage (9).

8. Échangeur de chaleur à régénération selon la revendication 4,
**caractérisé en ce qu'**une partie des bras de soufflage (9) angulée parallèlement à l'axe du sens d'écoulement des flux de gaz (6, 8) est guidée par deux paliers (13).

9. Échangeur de chaleur à régénération selon la revendication 8,
**caractérisé en ce que** les paliers (13) sont réalisés comme des paliers à rouleau.

10. Échangeur de chaleur à régénération selon la revendication 3,
**caractérisé en ce que** le les déviations maximales des bras de soufflage (9) vont jusqu'au bord extérieur (10) et au bord intérieur (11) de l'accumulateur intermédiaire (2).
